# EUROPÄISCHE PATENTSCHRIFT

(11) **EP 1 527 259 B1**
(45) Veröffentlichungstag und Bekanntmachung des Hinweises auf die Patenterteilung: **05.11.2008**
(21) Anmeldenummer: 03793614.3
(22) Anmeldetag: 05.07.2003
(51) Int. Cl.: F01L 9/02, F02M 59/10

(54) **ROLLENSTÖSSEL FÜR EINE BRENNKRAFTMASCHINE**
ROLLER TAPPET FOR AN INTERNAL COMBUSTION ENGINE
POUSSOIR A GALET POUR MOTEUR A COMBUSTION

(30) Priorität: 10.08.2002 DE 10236838
(43) Veröffentlichungstag der Anmeldung: 04.05.2005
(73) Patentinhaber: Schaeffler KG, 91074 Herzogenaurach (DE)
(72) Erfinder: BERGER, Michael, 92334 Berching (DE); ARTMANN, Jens, 93197 Regendorf (DE)
(86) Internationale Anmeldenummer: PCT/EP2003/007219
(87) Internationale Veröffentlichungsnummer: WO 2004/022930

(56) Entgegenhaltungen:
- EP-A- 1 218 635
- GB-A- 172 686
- US-A- 1 690 032
- US-A- 2 277 418

## Beschreibung

### Gebiet der Erfindung

Die Erfindung betrifft einen Rollenstößel für einen Ventiltrieb oder eine Einspritzvorrichtung einer Brennkraftmaschine, mit einer drehbar gelagerten Rolle, auf welche eine Nockenkontur einer Nockenwelle einwirkt, und mit einem hohlen Stößelkolben, in welchem eine Schraubendruckfeder angeordnet und koaxial abgestützt ist, wobei der Stößelkolben topfförmig ausgebildet ist und eine Bodenfläche aufweist, an welcher die Schraubendruckfeder unmittelbar mit einem Ende anliegt, und wobei der Stößelkolben in einer Zylinderbohrung eines Gehäuses als Pumpenkolben wirkend linear verschiebbar gelagert ist, welche mit einem in dem Gehäuse angeordneten Kanal für ein zu förderndes flüssiges oder gasförmiges Medium verbunden ist.

### Hintergrund der Erfindung

Ein solcher Rollenstößel findet Einsatz bei durch Nockenwellen betätigten hydraulischen Pumpeinheiten, z. B. hydraulischen Ventiltrieben oder GDI-Einspritzvorrichtungen (Gasoline Direct Injection).

Eine bekannte Pumpeinheit, deren Stößel jedoch nicht mit einer Rolle versehen ist, weist einen von einer Pumpenfeder umgebenen Stößelkolben auf, der in einem Zylinder längsverschieblich angeordnet ist. Zur axialen Abstützung der Feder ist an dem Stößelkolben ein Federteller und an dem Zylinder eine Federabstützfläche ausgebildet. Der Federteller dient gleichzeitig als Gleitfläche, an welcher der Nocken entlanggleitet, der den Stößelkolben gegenüber dem Zylinderkörper verschiebt. Außer dem Nachteil, daß hier kein Rollenabgriff erfolgt, hat diese Ausführung auch einen großen Platzbedarf und verursacht eine teuere Fertigung. Außerdem kann bei einem solchen Pumpenstößel der Stößelkolben mit angesetztem Federteller nicht spitzenlos rundgeschliffen werden. Bei der vorliegenden Anwendung ist ein Rollenabgriff einem Gleitabgriff vorzuziehen. Es liegen sehr beengte Platzverhältnisse vor, die den Einsatz einer größeren Rolle verhindern. Mit abnehmender Rollengröße steigen die Pressungen im Kontaktbereich Rolle-Nocken sowie die Drehzahl der Rolle.

Aus dem Dokument DE 37 31 240 A1 ist eine Einspritzvorrichtung mit einem Rollenstößel bekannt, der einen massiven Lagerbereich für die Rolle aufweist. Diese Masse wird noch durch einen topfförmigen Einsatz für die Abstützung der Schraubendruckfeder und durch einen Haupteinspritzkolben erhöht. Beide befinden sich im Innenraum des Stößelkolbens und müssen bei der hin- und hergehenden Bewegung des Rollenstößels mitbewegt werden. Ein Rollenstößel der eingangs genannten Art ist mit dem Dokument US-A-1 690 032 offenbart.

### Zusammenfassung der Erfindung

Der Erfindung liegt die Aufgabe zugrunde, einen Rollenstößel anzugeben, dessen bewegte Masse sehr gering ist.

Diese Aufgabe wird erfindungsgemäß dadurch gelöst, dass in der Zylinderbohrung des Gehäuses ein zylinderförmiger Stützkörper angeordnet ist, welcher von dem Stößelkolben teilweise umgeben ist. Dabei kann in dem Stützkörper eine als Leitung für das zu fördernde Medium wirkende Bohrung angeordnet sein, durch welche der die Schraubendruckfeder enthaltende, im übrigen geschlossene und als Druckraum wirkende Innenraum des Stößelkolbens mit dem Kanal des Gehäuses verbunden ist. Es ist auch möglich, daß ein an dem Stößelkolben sich anschließender Ringraum, der von dem Gehäuse und dem Stützkörper innerhalb der Zylinderbohrung gebildet ist, über als Leitungen für das zu fördernde Medium wirkende Bohrungen mit dem Kanal des Gehäuses verbunden ist.

Bei der erfindungsgemäßen Ausführung werden am Stößel kein Federteller und keine Federabstützfläche an der Außenseite des Stößels benötigt ,so daß die Anzahl der erforderlichen Teile reduziert ist. Der Stößelkolben kann spitzenlos rundgeschliffen werden, dadurch verringern sich die Fertigungskosten. Zur Verdrehsicherung kann der Stößel an einer Seite oder an zwei Seiten abgeflacht werden, oder es kann ein Verdrehsicherungsstift angebracht werden.

### Kurze Beschreibung

Ausführungsbeispiele der Erfindung sind in der Zeichnung dargestellt und werden im folgenden im Vergleich mit dem vorbekannten Stand der Technik näher beschrieben. Es zeigen:
- Figur 1: einen erfindungsgemäßen Rollenstößel in einer ersten Ausfüh- rungsform;
- Figur 2: einen erfindungsgemäßen Rollenstößel in einer zweiten Ausfüh- rungsform;
- Figur 3: einen vorbekannten Stößel;
- Figur 4: ausschnittsweise eine Einspritzvorrichtung mit einem vorbekann- ten Rollenstößel.

### Ausführliche Beschreibung der Zeichnung

Eine in Figur 4 dargestellte vorbekannte Einspritzvorrichtung weist eine Nokkenwelle 1 auf, die über eine Rolle 2 einen Umlenkhebel 3 um eine Achse 4 verdreht. An einer Nockenkontur 5 des Umlenkhebels 3 liegt eine Rolle 6 eines Rollenstößels 7 an. Mit dem Rollenstößel 7 ist ein Haupteinspritzkolben 8 verbunden, der in einem zugehörigen Zylinder 9 linear verschiebbar gelagert ist. Der Rollenstößel 7 ist mit seinem zylindrischen Mantel in einem Zylinder 10 eines Gehäuses ebenfalls linear verschiebbar gelagert. Eine Rückstell-Schraubendruckfeder 11 ist zwischen einem nicht dargestellten Boden des Zylinders 10 und einem topfförmigen Einsatz 12 an der Oberseite des Haupteinspritzkolbens 8 gelagert und tendiert somit dazu, den Haupteinspritzkolben 8 in eine Ruhestellung zu drücken. Der Zylinder 10 ist Teil eines Gehäuses, in das ein Zulaufkanal gebohrt wird, der unmittelbar unterhalb der druckkammerseitigen Stirnfläche des Haupteinspritzkolbens 8 in dessen Ruhestellung in die Druckkammer mündet.

Ein in Figur 3 dargestellter vorbekannter Stößel 13 besteht aus einem festen Zylinder 14, einem in dem Zylinder längsverschieblich angeordneten Stößelkolben 15 und einer Pumpenfeder 16, welche als zylindrische Schraubendruckfeder ausgebildet ist und den Stößel 13 konzentrisch umgibt. Für die axiale Abstützung der Pumpenfeder 16 mit einem Ende ist an der äußeren Oberfläche des Zylinders 14 eine Federabstützfläche 17 ausgebildet. Mit dem anderen Ende stützt sich die Pumpenfeder 16 an einem Federteller 18 ab, der an dem Außerhalb des Zylinders 14 befindlichen Ende des Stößels 13 ausgebildet ist. Die stirnseitige Außenfläche des Federtellers 18 dient als Gleitfläche für den Nocken einer Nockenwelle, welche den Stößel 13 im Zusammenwirken mit der Pumpenfeder 16 in eine hin- und hergehende Bewegung versetzt.

Figur 1 zeigt einen erfindungsgemäßen Rollenstößel 19, der einen topfförmigen Stößelkolben 20 mit einem zylinderförmigen Mantel und einem stirnseitigen Boden aufweist. In dem Innenraum 21 des Stößelkolbens 20 ist eine zylindrische Schraubendruckfeder 22 angeordnet. Diese stützt sich mit einem axialen Ende an der inneren Bodenfläche 23 des Stößelkolbens 20 und mit ihrem anderen axialen Ende an einem zylindrischen Stützkörper 24 ab, der in einer Zylinderbohrung 25 eines festen Gehäuses 26 eingesetzt und axial abgestützt ist. Der Stößelkolben 20 ist auf einem Teil seiner Länge in der Zylinderbohrung 25 linear verschiebbar eingesteckt und umgibt hier den Stützkörper 24. An der Außenseite des Bodens des Stößelkolbens 20 weist der Rollenstößel 19 eine gelagerte Rolle 27 auf, welche mittelbar oder unmittelbar von dem Nocken einer Nockenwelle beaufschlagt und von diesem in Zusammenwirkung mit der Schraubendruckfeder 22 in eine hin- und hergehende Bewegung versetzt werden kann. Die dabei auftretende periodische Volumenänderung des Innenraumes 21 erzeugt die Pumpwirkung, also ein Herausdrücken eines zu fördernden Strömungsmediums durch eine zentrale Leitung 28 des Stützkörpers 24 und des Gehäuses 26 in einen Kanal 29 des Gehäuses 26, und anschließend ein Einsaugen von Strömungsmedium in entgegengesetzter Richtung.

Ein in Figur 2 dargestellter erfindungsgemäßer Rollenstößel 30 ist grundsätzlich ebenso aufgebaut. Hier erfolgt die Förderung von Strömungsmedium jedoch durch die periodische Volumenänderung eines von der Zylinderbohrung 31 des Gehäuses 32 und dem eingesetzten Stützkörper 33 gebildeten Ringraumes 34 unterhalb des Stößelkolbens 35. Der Ringraum 34 ist über mehrere in dem Gehäuse 32 angeordnete Leitungen 36 mit dem Kanal 29 des Gehäuses 32 verbunden. Der Innenraum 21 mit der eingesetzten, an der Bodenfläche 23 abgestützten Schraubendruckfeder 22 ist hier nicht ein Pumpendruckraum, er ist durch eine in dem Boden des Stößelkolbens 35 angebrachte Bohrung 37 nach außen zur Rolle 27 hin geöffnet.

### Bezugszahlenliste

- 1: Nockenwelle
- 2: Rolle
- 3: Umlenkhebel
- 4: Achse
- 5: Nockenkontur
- 6: Rolle
- 7: Rollenstößel
- 8: Haupteinspritzkolben
- 9: Zylinder
- 10: Zylinder
- 11: Schraubendruckfeder
- 12: Einsatz
- 13: Stößel
- 14: Zylinder
- 15: Stößelkolben
- 16: Pumpenfeder
- 17: Federabstützfläche
- 18: Federteller
- 19: Rollenstößel
- 20: Stößelkolben
- 21: Innenraum
- 22: Schraubendruckfeder
- 23: Bodenfläche
- 24: Stützkörper
- 25: Zylinderbohrung
- 26: Gehäuse
- 27: Rolle
- 28: Leitung
- 29: Kanal
- 30: Rollenstößel
- 31: Zylinderbohrung
- 32: Gehäuse
- 33: Stützkörper
- 34: Ringraum
- 35: Stößelkolben
- 36: Leitung
- 37: Bohrung

## Patentansprüche

1. Rollenstößel (19, 30) für einen Ventiltrieb oder eine Einspritzvorrichtung einer Brennkraftmaschine, mit einer drehbar gelagerten Rolle (27), auf welche eine Nockenkontur einer Nockenwelle einwirkt, und mit einem hohlen Stößelkolben (20, 35), in welchem eine Schraubendruckfeder (22) angeordnet und koaxial abgestützt ist, wobei der Stößelkolben (20, 35) topfförmig ausgebildet ist und eine Bodenfläche (23) aufweist, an welcher die Schraubendruckfeder (22) unmittelbar mit einem Ende anliegt, und wobei der Stößelkolben (20, 35) in einer Zylinderbohrung (25, 31) eines Gehäuses (26, 32) als Pumpenkolben wirkend linear verschiebbar gelagert ist, welche mit einem in dem Gehäuse (26, 32) angeordneten Kanal (29) für ein zu förderndes flüssiges oder gasförmiges Medium verbunden ist, **dadurch gekennzeichnet, dass** in der Zylinderbohrung (25, 31) des Gehäuses (26, 32) ein zylinderförmiger Stützkörper (24, 33) angeordnet ist, welcher von dem Stößelkolben (20, 35) teilweise umgeben ist.

2. Rollenstößel nach Anspruch 1, **dadurch gekennzeichnet, dass** in dem Stützkörper (24) eine als Leitung (28) für das zu fördernde Medium wirkende Bohrung angeordnet ist, durch welche der die Schraubendruckfeder (22) enthaltende im Übrigen geschlossene und als Druckraum wirkende Innenraum (21) des Stößelkolbens (20) mit dem Kanal (29) des Gehäuses (26) verbunden ist.

3. Rollenstößel nach Anspruch 1, **dadurch gekennzeichnet dass** ein an dem Stößelkolben (35) sich anschließender, von dem Gehäuse (32) und dem Stützkörper (33) innerhalb der Zylinderbohrung (31) gebildeter Ringraum (34) über als Leitungen (36) für das zu fördernde Medium wirkende Bohrungen mit dem Kanal (29) des Gehäuses (32) verbunden ist.

4. Rollenstößel nach Anspruch 3, **dadurch gekennzeichnet, dass** der die Schraubendruckfeder (22) enthaltende Innenraum (21) des Stößelkolbens (35) über eine von seiner Bodenfläche (23) ausgehende Bohrung (37) nach außen geöffnet ist.

## Claims

1. Roller tappet (19, 30) for a valve drive or an injection device of an internal combustion engine, having a rotatably mounted roller (27) which is acted on by a cam contour of a camshaft, and having a hollow tappet piston (20, 35) in which a coil pressure spring (22) is arranged and coaxially supported, with the tappet piston (20, 35) being of pot-shaped design and having a base surface (23) against which the coil pressure spring (22) bears directly with one end, and with the tappet piston (20, 35) being mounted in a linearly movable manner in a cylinder bore (25, 31) of a housing (26, 32) so as to act as a pump piston, which cylinder bore (25, 31) is connected to a duct (29), which is arranged in the housing (26, 32), for a liquid or gaseous medium which is to be conveyed, **characterized in that** a cylindrical support body (24, 33) is arranged in the cylinder bore (25, 31) of the housing (26, 32), which cylindrical support body (24, 33) is partially surrounded by the tappet piston (20, 35).

2. Roller tappet according to Claim 1, **characterized in that** a bore which acts as a line (28) for the medium to be conveyed is arranged in the support body (24), by means of which bore the interior space (21) of the tappet piston (20), which interior space (21) contains the coil pressure spring (22) and is otherwise closed off and acts as a pressure space, is connected to the duct (29) of the housing (26).

3. Roller tappet according to Claim 1, **characterized in that** an annular space (34) which adjoins the tappet piston (35) and which is formed by the housing (32) and the support body (33) within the cylinder bore (31) is connected by means of bores, which act as lines (36) for the medium to be conveyed, to the duct (29) of the housing (32).

4. Roller tappet according to Claim 3, **characterized in that** the interior space (21), which contains the coil pressure spring (22), of the tappet piston (35) is open to the outside via a bore (37) which extends from the base surface (23) of said tappet piston (35).

## Revendications

1. Poussoir à galet (19, 30) pour une commande des soupapes ou un dispositif d'injection d'un moteur à combustion interne, comprenant un galet (27) monté à rotation, sur lequel agit un contour de came d'un arbre à came, et comprenant un piston de poussoir creux (20, 35) dans lequel est disposé, et supporté axialement, un ressort à boudin de compression (22), le piston de poussoir (20, 35) étant réalisé en forme de pot et présentant une surface de fond (23) contre laquelle le ressort à boudin de compression (22) s'applique directement par une extrémité, le piston de poussoir (20, 35) étant monté de manière déplaçable linéairement dans un alésage de cylindre (25, 31) d'un carter (26, 32) en agissant en tant que piston de pompe, lequel alésage est connecté à un canal (29) disposé dans le carter (26, 32) pour un fluide liquide ou gazeux à refouler, **caractérisé en ce qu'**un corps de support (24, 33) de forme cylindrique est disposé dans l'alésage de cylindre (25, 31) du carter (26, 32), lequel est entouré en partie par le piston de poussoir (20, 35).

2. Poussoir à galet selon la revendication 1, **caractérisé en ce qu'**un alésage agissant en tant que conduite (28) pour le fluide à refouler est disposé dans le corps de support (24) et relie l'espace intérieur (21) du piston de poussoir (20) contenant le ressort à boudin de compression (22) et par ailleurs fermé et agissant en tant qu'espace de pression, au canal (29) du carter (26).

3. Poussoir à galet selon la revendication 1, **caractérisé en ce qu'**un espace annulaire (34) se raccordant au piston de poussoir (35), formé par le carter (32) et le corps de support (33) à l'intérieur de l'alésage de cylindre (31) est connecté par le biais d'alésages agissant en tant que conduites (36) pour le fluide à refouler, au canal (29) du carter (32).

4. Poussoir à galet selon la revendication 3, **caractérisé en ce que** l'espace intérieur (21) du piston de poussoir (25), contenant le ressort à boudin de compression (22), est ouvert vers l'extérieur par le biais d'un alésage (37) sortant de sa surface de fond (23).
